# EUROPÄISCHE PATENTSCHRIFT

(11) **EP 1 305 561 B1**
(45) Veröffentlichungstag und Bekanntmachung des Hinweises auf die Patenterteilung: **21.09.2005**
(21) Anmeldenummer: 01951364.7
(22) Anmeldetag: 09.06.2001
(51) Int. Cl.: F28D 9/00

(54) **VORRICHTUNG ZUR WÄRMEÜBERTRAGUNG**
HEAT TRANSFER DEVICE
DISPOSITIF DE TRANSFERT DE CHALEUR

(30) Priorität: 21.07.2000 DE 10035939
(43) Veröffentlichungstag der Anmeldung: 02.05.2003
(73) Patentinhaber: ROBERT BOSCH GMBH, 70442 Stuttgart (DE)
(72) Erfinder: LEUTHNER, Stephan, 70372 Stuttgart (DE); BEIL, Petra, 70197 Stuttgart (DE)
(86) Internationale Anmeldenummer: PCT/DE2001/002162
(87) Internationale Veröffentlichungsnummer: WO 2002/008680

(56) Entgegenhaltungen:
- EP-A- 0 252 275
- WO-A-88/09473
- WO-A-96/41995
- DE-C- 3 152 944
- FR-A- 2 010 517
- PATENT ABSTRACTS OF JAPAN vol. 1996, no. 08, 30. August 1996 (1996-08-30) -& JP 08 110123 A (NIPPONDENSO CO LTD), 30. April 1996 (1996-04-30)
- PATENT ABSTRACTS OF JAPAN vol. 012, no. 055 (M-669), 19. Februar 1988 (1988-02-19) -& JP 62 200191 A (HISAKA WORKS LTD), 3. September 1987 (1987-09-03)

## Beschreibung

Die Erfindung betrifft eine Vorrichtung zur Wärmeübertragung von einem ersten Fluid auf ein vom ersten Fluid getrenntes zweites Fluid mit einem wenigstens zwei Lagen, insbesondere Platten, umfassenden stapelförmigen oder schalenförmigen Aufbau nach dem Oberbegriff des Anspruchs 1.

### Stand der Technik

Bislang werden beispielsweise Wärmetauscher mit einem von einem hochdruckseitigen Kältemittel durchströmten ersten Kanal und einem von niederdruckseitigem Kältemittel durchströmten, vom ersten Kanal getrennten zweiten Kanal in einer CO₂-Fahrzeugklimaanlage vorgesehen.

Um die Leistung und Effizienz des CO₂-Prozesses zu erhöhen, wird ein sogenannter innerer oder interner Wärmetauscher vorgesehen. Der interne Wärmetauscher wird vom Kältemittel (CO₂) im Gegenstromprinzip oder im Gleichstromprinzip durchströmt. Die Fluide durchströmen hierbei den Wärmetauscher einmal auf dem Weg vom Gaskühler zum Verdampfer und das zweite Mal zwischen Verdampfer und Verdichter. Die Hauptaufgabe des internen Wärmetauschers ist hierbei, das Kältemittel vor der Expansion zusätzlich abzukühlen. Die Wärme wird von der Hochdruckseite dem Gaskühler an die Niederdruckseite nach dem Verdampfer (vor Eintritt in den Verdichter) abgegeben. Das teilweise noch flüssige Kältemittel verdampft komplett bevor es den Verdichter erreicht.

Mögliche Einsatzgebiete liegen für entsprechende Wärmetauscher bei Fahrzeugklimageräten, Wärmepumpen, transportablen Klimageräten kleiner Leistung, Luftentfeuchtungsgeräten, Trocknern, Brennstoffzellensystemen und ähnlichen Anwendungsmöglichkeiten.

Es sind bereits Wärmetauscher bekannt, die zur Massen- und Volumenreduzierung vergleichsweise kompakt hergestellt werden. Um in einer kleinen Bauweise große Wärmemengen zu übertragen, werden beispielsweise sogenannte Mikro-Wärmetauscher vorgesehen. Diese bestehen insbesondere aus strukturierten Platten, die übereinander gestapelt und entweder miteinander verlötet, verschraubt oder entsprechend verbunden werden. Hierbei werden entsprechend vorgesehene Kanäle des Wärmetauschers gleichzeitig auch abgedichtet. Die Fluide, die im Wärmetauscher in thermischen Kontakt miteinander treten, werden über die Kanäle zwischen den Platten geführt.

Im Mikro-Wärmetauscher werden die Fluide durch Eintrittsöffnungen beziehungsweise Austrittsöffnungen in die einzelnen Lagen geleitet, so dass in verschiedenen Lagen abwechselnd ein wärmeaufnehmendes und ein wärmeabgebendes Fluid strömt. Die Verteilung beziehungsweise die Zusammenführung der Fluide auf die beziehungsweise von den einzelnen Kanälen findet hierbei im Eintritts- bzw. Austrittsbereich statt. In diesen Bereichen spaltet beziehungsweise sammelt sich der jeweilige Fluidstrom.

Hierbei ergibt die Überlappung des Eintrittsbereichs mit dem Austrittsbereich einen sogenannten freien Querschnitt.

Aufgrund des großen Druckunterschieds der beiden Fluide müssen die einzelnen Lagen im Bereich des freien Querschnitts die stark unterschiedlichen Druckniveaus aushalten.

Die große druckbeaufschlagte Fläche im Bereich des freien Querschnitts führt dazu, dass große Materialspannungen auftreten, wobei es zu Materialverformungen, z. B. Fließen, beziehungsweise zum Versagen des Bauteils kommen kann.

Aus dem Stand der Technik gehen die WO-A-88 09 473, die DE-C-31 52 944, die WO-A-96 41 995, die Zusammenfassung der japanischen Patentanmeldung JP-A-62 2001 91 und die EP-A-0 252 275 hervor. Diese beschreiben jedoch allesamt Wärmetauscher mit vergleichsweise großen Abmessungen, die aus Blechen aufgebaut sind, und an denen die erforderlichen Konturen durch Pressen oder Tiefziehverfahren in verformender Weise ausgebildet werden. Zwar sind daraus auch Ausführungsformen von Wärmetauschern zu entnehmen, die im Einlass- und/oder Auslassbereich Stützelemente aufweisen, aufgrund der verhältnisbedingt groben Strukturen ist eine Verwendung solcher Wärmetauscher als Mikrowärmetauscher im einleitend beschriebenen Sinne nicht möglich. Insbesondere deshalb, da aufgrund der hohen Druckunterschiede zwischen den wärmeaustauschenden Fluiden bei solch großflächigen Strukturen extrem hohe Kräfte auftreten, die von den Blechlagen und deren Verbindungen, wie sie in diesen fünf Druckschriften offenbart sind, nicht verkraftet werden können.

### Vorteile der Erfindung

Demgemäß hat die Erfindung die Aufgabe, eine Vorrichtung zur Wärmeübertragung vorzuschlagen, die bei einem kleinen Volumen eine vergleichsweise große wärmeübertragende Fläche realisiert und hierbei einen störungsfreien Betrieb sogar bei großem unterschiedlichen Druckniveau der beiden Fluide gewährleistet.

Diese Aufgabe wird ausgehend von einem Stand der Technik der einleitend genannten Art durch die kennzeichnenden Merkmale des Anspruchs 1 gelöst.

Durch die in den Unteransprüchen genannten Maßnahmen sind vorteilhafte Ausführungen und Weiterbildungen der Erfindung möglich.

Dementsprechend zeichnet sich eine erfindungsgemäße Vorrichtung dadurch aus, dass der Eintritts- und/oder Austrittsbereich wenigstens ein Stützelement umfasst, welches, wie auch die Kanäle, mittels eines auftragenden oder abtragenden Fertigungsverfahrens an den betreffenden, vorzugsweise plattenförmig ausgebildeter Lagen der Vorrichtung ausgebildet ist. Erfindungsgemäß wird hierdurch der resultierende freie Querschnitt und insbesondere das auftretende Biegemoment im Eintritts- bzw. Austrittsbereich wesentlich verringert, wobei durch das auf- bzw. abtragende Fertigungsverfahren besonders kleine geometrische Abmessungen realisierbar sind. Bevorzugt kann dabei ein Ätzverfahren Anwendung finden. So wird gewährleistet, dass die druckbeaufschlagte Fläche, insbesondere auf der mit vergleichsweise niederem Druck betriebenen Seite, abgestützt und somit ein nachteiliges Verformen der Platte unterbunden wird.

Darüber hinaus kann bei einer vorteilhaften Anordnung der Stützelemente ein auf jeder Platte vorgesehenes erfindungsgemäßes Stützelement entsprechende Druckkräfte von Platte zu Platte weiterleiten bis gegebenenfalls eine vergleichsweise massive Deckelplatte die Druckkräfte aufnimmt, so dass ein Verformen der Platten beziehungsweise ein Versagen des gesamten Bauteils wirkungsvoll verhindert wird.

Vorzugsweise sind sowohl im Eintritts- als auch im Austrittsbereich zahlreiche Stützelemente vorgesehen, so dass sowohl die resultierenden freien Querschnitte als auch die auftretenden Biegespannungen weiter verringert werden.

Entsprechend der Verbreiterung des Eintrittsbereichs weist dieser auf der zum Wärmeübertragungsbereich weisenden Seite in vorteilhafter Weise vergleichsweise viele Stützelemente auf. Auf der zur Eintrittsöffnung weisenden Seite des Eintrittsbereichs sind jedoch vergleichsweise wenige Stützelemente vorgesehen. Entsprechendes wird in vorteilhafter Weise auf den Austrittsbereich übertragen.

Vorzugweise kann durch die Verringerung der Materialspannungen beispielsweise gegenüber einer dem Stand der Technik entsprechenden Konstruktion und Bauart der erfindungsgemäße Wärmetauscher mit größeren Druckdifferenzen beaufschlagt werden. Alternativ hierzu kann der erfindungsgemäße Wärmetauscher im Vergleich zum Stand der Technik bei gleichen Druckdifferenzen zwischen den beiden Fluiden wesentlich dünnwandigere Platten aufweisen, was vorzugsweise bei gegebener zu übertragender Wärmeleistung insbesondere zu einer deutlichen Massen- und Volumenreduzierung des gesamten Wärmetauschers führen kann.

In vorteilhafter Weise erhöhen die Stützelemente die wärmeübertragende Fläche, so dass die Wärmeübertragung des erfindungsgemäßen Wärmetauschers zusätzlich verbessert wird. Dies führt dazu, dass bei gegebener zu übertragender Wärmeleistung in vorteilhafter Weise das Volumen eines erfindungsgemäßen Wärmetauschers zusätzlich verringert werden kann.

In einer besonderen Weiterbildung der Erfindung ist die Länge des Stützelementes als ein Vielfaches seiner Breite ausgebildet. Hierdurch wird gewährleistet, dass das Stützelement beispielsweise bei vergleichbarem Strömungswiderstand eine wesentlich größere Stützwirkung sowie wärmeübertragende Fläche aufweist. Erfindungsgemäß kann hierdurch der Wärmetauscher in vorteilhafter Weise mit einer größeren Druckdifferenz zwischen den beiden Fluidströmen beaufschlagt werden, ohne dass eine nachteilige Materialverformung oder ein Versagen des Wärmetauschers entstehen könnte.

Vorteilhafterweise ist das Stützelement als Fluid-Leitelement ausgebildet. Hierdurch wird ermöglicht, dass eine verbesserte Fluid-Strömung mittels der erfindungsgemäßen Stützelemente erzeugt werden kann. Vorzugsweise wird mittels erfindungsgemäßer Stützelemente das Fluid gleichmäßig auf die Kanäle des Wärmeübertragungsbereichs verteilt beziehungsweise strömungsgünstig aus den Kanälen zusammengeführt und zu einem entsprechenden Sammelkanal weitergeleitet. Hiermit kann eine gleichmäßiger verteilte Beaufschlagung der Kanalstruktur des Wärmeübertragungsbereichs umgesetzt werden, was wiederum zu einer verbesserten Wärmeübertragung des Wärmetauschers führt.

In einer besonderen Ausführungsform der Erfindung sind zwei benachbarte Stützelemente mit einem Winkel kleiner 20°, vorzugsweise zwischen 10° und 15°, zueinander angeordnet. Der Öffnungswinkel der Fluid-Strömung, der sogenannte Diffusorwinkel, gemäß dem Stand der Technik beträgt demgegenüber häufig über 50°. Ein erfindungsgemäßer vergleichsweise kleiner Öffnungswinkel zwischen zwei benachbarten Stützelementen verhindert beispielsweise eine Ablösung der Fluid-Strömung im Eintritts- bzw. Austrittsbereich, so dass nachteilige Energieverluste minimiert und gleichzeitig eine ungleichmäßige Beaufschlagung der Kanalstruktur des Wärmeübertragungsbereiches verhindert werden kann. Von entscheidender Bedeutung ist hierbei auch die von den herrschenden Strömungsverhältnissen abhängige Reynoldszahl, die beispielsweise vom Öffnungswinkel, vom Fluiddruck sowie der Anordnung beziehungsweise Ausgestaltung der Stützelemente beziehungsweise der Kanäle des Wärmeübertragungsbereichs abhängig ist.

Insbesondere zur Verbesserung der Strömungsverhältnisse ist die Seitenwand des Stützelementes geradlinig und/oder kurvenförmig ausgebildet. Hierbei ist die Ausgestaltung eines Stützelementes als Polygonzug ebenfalls denkbar. Vorzugsweise sind die Stützelemente materialtechnisch und geometrisch derart ausgebildet, dass sie größtmögliche Stützwirkung und eine sehr gute Strömungsverteilung bei vergleichsweise geringem Strömungsdruckverlust erreichen. Gegebenenfalls können längliche Stützelemente vorteilhaft verbreiterte Abschnitte zur Verbesserung der Stützwirkung sowie der Strömungsführung aufweisen.

In einer besonderen Weiterbildung der Erfindung ist wenigstens ein Stützelement als Verlängerung einer Trennwand zwischen zwei Kanälen des Wärmeübertragungsbereichs ausgebildet. Hierdurch wird beispielsweise eine wesentlich gleichmäßigere Beaufschlagung der Kanäle des Wärmeübertragungsbereichs realisierbar.

Mit einer entsprechenden Anordnung der Stützelemente ist eine weitere Verbesserung der Strömungsführung umsetzbar. Ist ein Stützelement als Verlängerung der Kanaltrennwand ausgebildet, so wird vorzugsweise ein kurvenförmiger Übergang vom Stützelement zur Kanaltrennwand vorgesehen. Ein kurvenförmiger Übergang kann zu einer vorteilhaften Fluid-Strömung führen, so dass nachteilige Druckverluste minimierbar sind. Hierbei kann beispielsweise nicht nur das Stützelement eine kurvenförmige Seitenwand aufweisen, sondern auch die Kanaltrennwand kann eine wenigstens im Randbereich aufweisende kurvenförmige Seitenwand aufweisen, so dass eine günstigere Fluid-Strömung erzeugt werden kann. Auch ist hierbei ein Übergang mit einer leichten Abkantung, die einen vergleichsweise kleinen Knick aufweist, realisierbar.

Vorzugsweise sind die verschiedenen Lagen der stapelförmigen oder schalenförmigen Vorrichtung als ebene oder gewölbte Platten oder als zylinderförmige, aufgrund unterschiedlicher Durchmesser ineinander stapelbare Bauelemente ausgebildet, so dass eine vorteilhafte Fertigung des erfindungsgemäßen Wärmetauschers realisierbar ist. Bei der Variante mit ebenen Platten werden vorzugsweise den Wärmetauscher abschließende Deckelplatten vorgesehen.

Grundsätzlich wird die Ausgestaltung und Anordnung der Stützelemente den Kanälen des Wärmeübertragungsbereichs angepasst. Beispielsweise werden die Kanäle sowie die Stützelemente auf beziehungsweise in den Lagen mittels eines abtragenden oder auftragenden Fertigungsverfahrens hergestellt, so dass die Stützelemente sowie die Kanäle vergleichsweise klein herstellbar sind.

Vorzugsweise werden entsprechende Ausnehmungen der Platten durch einen photolithographischen Strukturierungsprozess mit nachfolgendem Ätzprozess gefertigt, so dass gegebenenfalls alle Verfahrensschritte sowohl zur Herstellung der Kanäle des Wärmeübertragungsbereichs als auch zur Herstellung der Stützelemente im Eintritts- bzw. Austrittsbereich in jeweils einem Arbeitsschritt realisierbar sind.

In einer bestimmten Ausführungsform wird der Wärmetauscher durch übereinander gestapelte und miteinander verlötete Platten gebildet, in denen wenigstens teilweise die entsprechenden Ausnehmungen, beispielsweise zur Ausbildung der Kanäle beziehungsweise Stützelemente, vorgesehen sind. Hierbei kann zwischen den Platten für einen Lötprozess wenigstens eine Lötschicht vorgesehen werden. Der Lötprozess wird vorteilhafterweise im Vakuum oder in Innertgas-Atmosphäre ausgeführt. Vorzugsweise werden die Platten mit wenigstens einer dazwischen liegenden Lötschicht in der späteren Anordnung des Bauteils übereinander gestapelt und insbesondere im kalten Zustand, noch vor dem Lötprozess, verpresst. Durch das Verpressen der Platten vor dem eigentlichen Lötprozess wird auf ein starkes Verpressen der Platten unter vergleichsweise hohen Temperaturen verzichtet. Hierdurch werden vergleichsweise aufwendige Presswerkzeuge entbehrlich, die den hohen Löttemperaturen standhalten müssten.

### Ausführungsbeispiel

Ein Ausführungsbeispiel der Erfindung ist in der Zeichnung dargestellt und wird anhand der Figuren nachfolgend näher erläutert.

Im einzelnen zeigen
- Figur 1: in schematischer Darstellung die Struktur- und Strömungsbedingungen eines Wärmetauschers gemäß dem Stand der Technik,
- Figur 2: ein schematisch dargestellter freier Querschnitt durch Überlappung zweier Lagen gemäß dem Stand der Technik,
- Figur 3: ein schematisch dargestellter erfindungsgemäßer, reduzierter freier Querschnitt mit geradlinigen Stützelementen,
- Figur 4: ein schematische dargestellter erfindungsgemäßer Eintritts- bzw. Austrittsbereich mit verstärkten Stützelementen und
- Figur 5: ein schematische dargestellter weiterer Eintritts- bzw. Austrittsbereich mit kurvenförmigen Stützelementen.

In Figur 1 ist ein Wärmetauscher gemäß dem Stand der Technik dargestellt. Der Wärmetauscher umfasst einzelne Platten 1, 2, 3 zur Wärmeübertragung, die miteinander verlötet oder verschweißt, zwischen zwei Deckelplatten 8, 9 gepackt sind und mit kleinen Kanälen 11, 12, 13 sowie Strömungsöffnungen 4, 5 ,6, 7 versehen sind. An einer Eintrittsöffnung 14 der Deckelplatte 8 einströmendes CO₂ hohen Drucks (Pfeil FE2) strömt durch die Strömungsöffnung 4 der Wärmeübertragungsplatte 1 hindurch zur mittleren Wärmeübertragungsplatte 2, durch dessen Kanäle 12 in Pfeilrichtung nach untern und strömt von dort weiter durch die Strömungsöffnung 6 der Wärmeübertragungsplatte 1 und durch die Austrittsöffnung 16 der Deckelplatte 8 aus (Pfeil FA2). Weiterhin strömt, wie die schraffierten Pfeile angeben, CO₂ niederen Drucks (Pfeil FE1) in eine Eintrittsöffnung 15 der Deckelplatte 8, durch die Kanäle 11 der Wärmeübertragungsplatte 1 von unten nach oben, weiterhin durch die Strömungsöffnung 5 der Wärmeübertragungsplatte 2 hindurch zur Wärmeübertragungsplatte 3 und dort ebenfalls durch dessen kleine Kanäle von unten nach oben und durch die entsprechenden Strömungsöffnungen 7 der Wärmeübertragungsplatten 3, 2, 1 und dann durch die Austrittsöffnung 17 der Deckelplatte 8 aus (Pfeil FA1).

Auf diese Weise wird der dargestellte Wärmetauscher vom hochdruckseitigen Kältemittel (schwarze Pfeile) in einer ersten Richtung und im Gegenstrom vom niederdruckseitigem Kältemittel (schraffierte Pfeile) durchströmt.

Der in Figur 1 dargestellte Wärmetauscher weist aufgrund einer vorteilhafteren Darstellungsweise lediglich drei Wärmeübertragungsplatten 1, 2, 3, auf. Dieser besteht aus einzelnen, durch die Wärmeübertragungsplatten 1, 2, 3 definierte Lagen, die im Gegenstrom vom CO₂, das sich auf der einen Seite auf hohem Druck (bis annähernd 150 bar) bei hoher Temperatur und auf der anderen Seite bei niedrigem Druck (bis annähernd 60 bar) und niedriger Temperatur befindet, durchströmt werden.

Um den Wärmetauscher ideal an die auftretenden Wärmeübertragungsbedingungen anzupassen, ist zu berücksichtigen, dass der Wärmeübergang durch die Stoffeigenschaften des Fluids und den Strömungszustand bestimmt werden. Der Wärmeübergangskoeffizient auf der Niederdruckseite ist jedoch im allgemeinen wesentlich kleiner als derjenige auf der Hochruckseite. Um das Volumen des Wärmetauschers am effizientesten zu nutzen, ist daher grundsätzlich anzustreben, dass das Produkt aus Wärmeübergangskoeffizient und wärmeübertragender Fläche auf der Hochdruckseite demjenigen Produkt aus Wärmeübergangskoeffizient und wärmeübertragender Fläche auf der Niederdruckseite angepasst wird. Dies kann beispielsweise bei dem dargestellten kompakten Wärmetauscher, der aus einzelnen Profilen, d. h. den Wärmeübertragungsplatten 1, 2, 3 besteht, in die die kleinen Kanäle 11, 12, 13 eingearbeitet sind, durch entsprechende Anpassung des hydraulischen Durchmessers der kleine Kanäle 11, 12, 13 erfolgen.

Des weiteren besteht die Möglichkeit, die wärmeübertragende Fläche bzw. den Wärmeübergangskoeffizienten des Wärmeübertragungsbereichs durch eine entsprechende Strömungsführung der kleinen Kanäle 11, 12, 13, beispielsweise in Zickzackform, zu vergrößern.

Ein erfindungsgemäßer Wärmetauscher lässt sich vorteilhafterweise aus Kupfer- und Kupferlegierung, Edelstahl, Aluminium und weiteren Werkstoffen herstellen.

Ein erfindungsgemäßer Wärmetauscher lässt sich vorteilhaft als innerer Wärmetauscher einer CO₂-Klimaanlage in Fahrzeugen, insbesondere Kraftfahrzeugen, verwenden.

Beispielsweise liegt der erste in der Figur 1 durch schwarze Pfeile markierte (Hochdruck-) Strömungskanal in einem ersten Strömungsweg von einem Gaskühler zu einem Verdampfer und der zweite in der Figur durch schraffierte Pfeile markierte (Niederdruck-) Strömungskanal in einem zweiten Strömungsweg vom Verdampfer zu einem Verdichter der Fahrzeugklimaanlage.

Im ersten Strömungsweg kann ein hoher Druck bis annähernd 150 bar und hoher Temperatur sowie im zweiten Strömungsweg ein niedriger Druck bis annähernd 60 bar und relativ niedriger Temperatur herrschen.

In Figur 2 ist schematisch ein freier Querschnitt 24 dargestellt, der beispielsweise durch Überlappung des Eintrittbereichs E1 des Fluids I mit dem Austrittsbereich A2 des Fluids II gemäß dem Stand der Technik entsteht. Hierbei wird deutlich, dass der freie Querschnitt 24 eine vergleichsweise große druckbeaufschlagte Fläche aufweist und somit vergleichsweise große Materialspannungen aufnehmen muss, was zu Verformungen, insbesondere der Platten 2,3, sowie zum Versagen des Wärmetauscher führen kann.

In Figur 3 ist ein Ausschnitt der beiden Platten 2, 3 entsprechend dem Ausschnitt der Figur 2 dargestellt. Hierbei weist jedoch der erfindungsgemäße Eintritt- bzw. Austrittsbereich der Platten 2, 3 erfindungsgemäße Stützelemente 18 auf. Die Stützelemente 18 gemäß der Figur 3 sind als geradlinige Stützelemente 18 ausgebildet. Hierbei sind einige Stützelemente 18' als Verlängerung einer Kanaltrennwand 19 ausgebildet.

Weiterhin wird aus Figur 3 deutlich, dass ein Öffnungswinkel α, der aus zwei benachbarten Stützelementen 18 gebildet wird, wesentlich kleiner als ein Öffnungswinkel β ohne erfindungsgemäße Stützelemente 18 gemäß dem Stand der Technik ist. So wird durch die Strukturierung mittels der Stützelemente 18 die Strömung der Fluide gleichmäßiger auf die Kanäle des Wärmeübertragungsbereichs verteilt und der Öffnungswinkel wird beispielsweise von ca. 50° auf ca. 10° bis 15° verkleinert. Dies führt insbesondere dazu, dass eine Ablösung der Fluidströmung, was Energieverluste und eine ungleichmäßige Beaufschlagung der Kanalstruktur 11, 12, 13 nach sich zieht, weitestgehend verhindert wird. Das Verhindern der Ablösung und somit die Verringerung der Energieverluste hängt im Wesentlichen von der herrschenden Reynoldszahl ab. Diese wiederum ist unter anderem vom Öffnungswinkel und auch von den eingestellten Drücken der Fluide abhängig.

Darüber hinaus verdeutlicht Figur 3, dass der reduzierte freie Querschnitt 23 gegenüber dem freien Querschnitt 24 der Figur 2 eine wesentliche Verringerung der druckbeaufschlagten Fläche darstellt und somit die auftretenden Biegespannungen wesentlich reduziert. Hierdurch wird eine Verformung der Platten 1, 2, 3 bzw. ein Versagen des Wärmetauschers weitestgehend verhindert.

In Figur 4 sind insbesondere Stützelemente 18 dargestellt, die zur Verstärkung der erfindungsgemäßen Stützwirkung örtliche Verstärkungen 20 aufweisen.

In Figur 5 sind Stützelemente 18 dargestellt, die eine kurvenförmige Seitenwand aufweisen. Diese erfindungsgemäße Ausgestaltung der Stützelemente 18 führt insbesondere zu einer vorteilhaften Strömungsführung sowie Verteilung der Fluide auf die Kanäle 11, 12, 13. Die in Figur 5 dargestellten kurvenförmigen Stützelemente 18 weisen einen eckigen Übergang 21 auf. Ein nicht näher dargestellter kurvenförmiger Übergang 21 kann hierbei zu einer weiteren Verbesserung der Strömungsführung führen. Bei einem kurvenförmigen Übergang 21 kann auch ein kurvenförmiger Endbereich der Kanaltrennwände 19 vorteilhaft sein.

Die erfindungsgemäßen Stützelemente 18 verteilten die auftretende Last wesentlich besser, so dass diese eine zusätzlich tragende Funktion aufweisen. Gemäß dem Stand der Technik musste unter anderem die auftretende Last überwiegend von den Randbereichen der Platten 1, 2, 3 übernommen werden, so dass mit Hilfe der erfindungsgemäßen Stützelemente 18 beispielsweise in den Randbereichen in vorteilhafter Weise Werkstoff eingespart werden kann.

Grundsätzlich werden die Platten 1, 2, 3 abwechselnd von einem wärmeaufnehmenden und einem wärmeabgebenden Fluid im Gegenstrom- oder im Gleichstromprinzip durchströmt. Hierbei können beispielsweise zur Vergrößerung der wärmeaufnehmenden bzw. wärmeabgebenden Fläche mehrere, z. B. zwei benachbarte Platten 1, 2 vom gleichen Fluid durchströmt werden und erst die darauffolgende Platte 3 bzw. auch mehrere benachbarte Platten werden vom anderen Fluid durchströmt.

### Bezugszeichenliste:

- 1: Platte
- 2: Platte
- 3: Platte
- 4: Öffnung
- 5: Öffnung
- 6: Öffnung
- 7: Öffnung
- 8: Deckelplatte
- 9: Deckelplatte
- 11: Kanäle
- 12: Kanäle
- 13: Kanäle
- 14: Öffnung
- 15: Öffnung
- 16: Öffnung
- 17: Öffnung
- 18: Stützelement
- 19: Trennwand
- 20: Verstärkung
- 21: Übergang
- 23: Querschnitt
- 24: Querschnitt
- FE1: Eintritt Fluid I
- FE2: Eintritt Fluid II
- FA1: Austritt Fluid I
- FA2: Austritt Fluid II
- α: Winkel
- β: Winkel

## Patentansprüche

1. Vorrichtung zur Wärmeübertragung von einem ersten Fluid auf ein vom ersten Fluid getrenntes zweites Fluid mit einem wenigstens zwei Lagen (1, 2, 3), insbesondere Platten (1, 2, 3), umfassenden stapelförmigen oder schalenförmigen Aufbau, wobei jede Lage (1, 2, 3) einen Wärmeübertragungsbereich umfasst, der zahlreiche Kanäle (11, 12, 13) aufweist, einen in Strömungsrichtung vor dem Wärmeübertragungsbereich angeordneten Eintrittsbereich und einen in Strömungsrichtung hinter dem Wärmeübertragungsbereich angeordneten Austrittsbereich, wobei der Eintrittsbereich und/oder Austrittsbereich wenigstens ein Stützelement (18) umfasst, **dadurch gekennzeichnet, dass** die Kanäle (11, 12, 13) und/oder das Stützelement (18) mittels eines Material auftragenden und/oder abtragenden Fertigungsverfahrens ausgebildet sind.

2. Vorrichtung nach Anspruch 1, **dadurch gekennzeichnet, dass** das abtragende Verfahren ein Ätzverfahren ist.

3. Vorrichtung nach Anspruch 1 oder 2, **dadurch gekennzeichnet, dass** die Länge des Stützelements als ein Vielfaches seiner Breite ausgebildet ist.

4. Vorrichtung nach einem der vorgenannten Ansprüche, **dadurch gekennzeichnet, dass** das Stützelement (18) als Fluidleitelement (18) ausgebildet ist.

5. Vorrichtung nach einem der vorgenannten Ansprüche, **dadurch gekennzeichnet, dass** zwei benachbarte Stützelemente (18) mit einem Winkel (α) kleiner 20° zueinander angeordnet sind.

6. Vorrichtung nach einem der vorgenannten Ansprüche, **dadurch gekennzeichnet, dass** die Seitenwand des Stützelementes geradlinig und/oder kurvenförmig ausgebildet ist.

7. Vorrichtung nach einem der vorgenannten Ansprüche, **dadurch gekennzeichnet, dass** wenigstens ein Stützelement (18) als Verlängerung einer Trennwand (19) zwischen zwei Kanälen ausgebildet ist.

8. Vorrichtung nach einem der vorgenannten Ansprüche, **dadurch gekennzeichnet, dass** ein kurvenförmiger Übergang (21) vom Stützelement (18) zur Trennwand (19) vorgesehen ist.

9. Vorrichtung nach einem der vorgenannten Ansprüche, **dadurch gekennzeichnet, dass** die Lagen (1, 2, 3) als ebene oder gewölbte Platten (1, 2, 3) oder zylinderförmige, aufgrund unterschiedlichen Durchmessern in einander stapelbare Bauelemente (1, 2, 3) ausgebildet sind.

## Claims

1. Device for heat transmission from a first fluid to a second fluid separated from the first fluid, with a stack-like or tray-like construction comprising at least two layers (1, 2, 3), in particular plates (1, 2, 3), each layer (1, 2, 3) comprising a heat transmission region which has numerous ducts (11, 12, 13), an inlet region arranged upstream of the heat transmission region in the direction of flow, and an outlet region arranged downstream of the heat transmission region in the direction of flow, the inlet region and/or outlet region comprising at least one supporting element (18), **characterized in that** the ducts (11, 12, 13) and/or the supporting element (18) are produced by means of a material-building and/or material-removing manufacturing method.

2. Device according to Claim 1, **characterized in that** the removing method is an etching method.

3. Device according to Claim 1 or 2, **characterized in that** the length of the supporting element is designed as a multiple of its width.

4. Device according to one of the abovementioned claims, **characterized in that** the supporting element (18) is designed as a fluid guide element (18).

5. Device according to one of the abovementioned claims, **characterized in that** two adjacent supporting elements (18) are arranged at an angle (α) of less than 20° to one another.

6. Device according to one of the abovementioned claims, **characterized in that** the side wall of the supporting element is of rectilinear and/or curved design.

7. Device according to one of the abovementioned claims, **characterized in that** at least one supporting element (18) is designed as a prolongation of a partition (19) between two ducts.

8. Device according to one of the abovementioned claims, **characterized in that** a curved transition (21) from the supporting element (18) to the partition (19) is provided.

9. Device according to one of the abovementioned claims, **characterized in that** the layers (1, 2, 3) are designed as plane or curved plates (1, 2, 3) or are cylindrical structural elements (1, 2, 3) stackable one in the other on account of different diameters.

## Revendications

1. Dispositif pour transmettre la chaleur d'un premier fluide à un deuxième fluide séparé du premier fluide, dont la structure en pile ou en coque comprend au moins deux couches (1, 2, 3), en particulier des plaques (1, 2, 3),
chaque couche (1, 2, 3) comprenant une zone thermoconductrice comportant de nombreux canaux (11, 12, 13), une zone d'entrée placée en amont de la zone thermoconductrice en direction d'écoulement et une zone de sortie placée en aval de la zone thermoconductrice en direction d'écoulement,
la zone d'entrée et/ou la zone de sortie comprenant au moins un élément d'appui (18),
**caractérisé en ce que**
les canaux (11, 12, 13) et/ou l'élément d'appui (18) sont formés d'après un procédé de fabrication qui dépose ou qui retire du matériau.

2. Dispositif selon la revendication 1,
**caractérisé en ce que**
le procédé de retrait est un procédé de corrosion.

3. Dispositif selon la revendication 1 ou 2,
**caractérisé en ce que**
la longueur de l'élément d'appui est un multiple de sa largeur.

4. Dispositif selon l'une des revendications précédentes,
**caractérisé en ce que**
l'élément d'appui (18) est un élément directionnel de fluide (18).

5. Dispositif selon l'une des revendications précédentes,
**caractérisé en ce que**
deux éléments d'appui (18) voisins forment l'un par rapport à l'autre un angle (α) inférieur à 20°.

6. Dispositif selon l'une des revendications précédentes,
**caractérisé en ce que**
la paroi latérale de l'élément d'appui est rectiligne et/ou courbe.

7. Dispositif selon l'une des revendications précédentes,
**caractérisé en ce que**
au moins un élément d'appui (18) est un prolongement d'une paroi de séparation (19) entre deux canaux.

8. Dispositif selon l'une des revendications précédentes,
**caractérisé en ce que**
une transition (21) courbe est prévue de l'élément d'appui (18) vers la paroi de séparation (19).

9. Dispositif selon l'une des revendications précédentes,
**caractérisé en ce que**
les couches (1, 2, 3) sont des plaques (1, 2, 3) planes ou bombées ou des éléments de construction (1, 2, 3) cylindriques qui peuvent être emboîtés les uns dans les autres par des diamètres différents.
